# FASCICULE DE BREVET EUROPEEN

(11) **EP 3 280 570 B1**
(45) Date de publication et mention de la délivrance du brevet: **05.06.2019**
(21) Numéro de dépôt: 16719456.2
(22) Date de dépôt: 04.04.2016
(51) Int. Cl.: B26B 13/12, B26B 13/14, B25G 1/10, B26B 13/20

(54) **PAIRE DE CISEAUX, NOTAMMENT POUR LA COUPE DE CHEVEUX**
SCHERE, INSBESONDERE ZUM SCHNEIDEN VON HAAREN
PAIR OF SCISSORS, PARTICULARLY FOR CUTTING HAIR

(30) Priorité: 07.04.2015 FR 1552948
(43) Date de publication de la demande: 14.02.2018
(73) Titulaire: NOVACOIFF, 44230 Saint Sebastien Sur Loire (FR)
(72) Inventeur: GANDON, Julien, 56250 Monterblanc (FR)
(74) Mandataire: Godineau, Valérie
(86) Numéro de dépôt international: PCT/FR2016/050762
(87) Numéro de publication internationale: WO 2016/162621

(56) Documents cités:
- FR-A1- 2 797 606
- FR-A1- 2 955 284
- TW-U- M 366 459
- US-A- 3 861 038
- US-A- 5 463 814

## Description

L'invention concerne une paire de ciseaux, notamment pour la coupe de cheveux.

Elle concerne plus particulièrement une paire de ciseaux comprenant deux ciseaux montés mobiles à pivotement autour d'un axe entre une position fermée et une position ouverte de la paire de ciseaux, chacun desdits ciseaux comprenant une lame prolongée d'une branche, lesdites lames s'étendant en position fermée de la paire de ciseaux le long d'un axe appelé axe longitudinal de la paire de ciseaux, l'une des branches, dite première branche, étant disposée au moins partiellement dans un plan formant avec le plan passant par l'axe longitudinal de la paire de ciseaux et l'axe pivot un angle A compris entre 35° et 60° et étant sur au moins une partie de sa longueur, depuis sa zone de raccordement à la lame en direction de son extrémité libre, écartée du plan de déplacement des lames d'un angle B au moins égal à 35°, cette première branche étant recouvrable au moins partiellement d'une empreinte se présentant sous forme d'un corps allongé apte à s'insérer transversalement entre deux doigts, généralement l'annulaire et le majeur d'une main, jusqu'à une position d'appui dans le creux de liaison entre lesdits doigts, cette empreinte étant munie d'une ouverture latérale et au niveau de l'extrémité du corps voisine de ladite ouverture, d'une zone d'appui d'une phalange distale d'au moins l'un des doigts entre lesquels ladite empreinte est apte à s'insérer, l'autre branche dite deuxième branche étant terminée par un demi-anneau formant un berceau de réception du pouce.

Une telle paire de ciseaux est connue notamment à travers le brevet FR 2 955 284. Du fait de sa conception, cette paire de ciseaux permet à la main de rester dans le prolongement du poignet, et ainsi de limiter les mouvements main/poignet au cours des opérations de coupe, réduisant ainsi les risques de troubles musculo-squelettiques.

Cette paire de ciseaux permet également de limiter, pour l'opérateur, le recours à des postures inconfortables et potentiellement traumatisantes.

Un but de l'invention est de proposer un perfectionnement à la paire de ciseaux précitée, pour faciliter l'adaptation de ladite paire de ciseaux à un grand nombre de mains, sans nuire aux autres qualités de ladite paire de ciseaux.

À cet effet, l'invention a pour objet une paire de ciseaux, notamment pour la coupe de cheveux, comprenant deux ciseaux montés mobiles à pivotement autour d'un axe, chacun desdits ciseaux comprenant une lame prolongée d'une branche, lesdites lames s'étendant en position fermée de la paire de ciseaux le long d'un axe, appelé axe longitudinal, de la paire de ciseaux, l'une des branches dite première branche étant disposée au moins partiellement dans un plan formant avec le plan passant par l'axe longitudinal de la paire de ciseaux et l'axe pivot un angle A compris entre 35° et 60° et étant, sur au moins une partie de sa longueur, depuis sa zone de raccordement à la lame en direction de son extrémité libre, écartée du plan de déplacement des lames d'un angle B au moins égal à 35°, cette première branche étant apte à être recouverte au moins partiellement d'une empreinte se présentant sous forme d'un corps allongé apte à s'insérer transversalement entre deux doigts, généralement l'annulaire et le majeur, d'une main jusqu'à une position d'appui dans le creux de liaison entre lesdits doigts, cette empreinte étant munie d'une ouverture latérale et, au niveau de l'extrémité du corps voisine de ladite ouverture, d'une zone d'appui d'une phalange distale d'au moins l'un des doigts entre lesquels ladite empreinte est apte à s'insérer, l'autre branche, dite deuxième branche, étant terminée par un demi anneau formant un berceau de réception du pouce, caractérisée en ce que la première branche de section transversale rectangulaire ou carrée est une branche coudée avec la portion dite deuxième portion de la première branche disposée entre l'extrémité libre et le coude de ladite branche formant un angle compris entre 80° et 120°, avec la portion dite première portion de la première branche disposée entre le coude et la zone de raccordement de la première branche à la lame, en ce que l'empreinte élastiquement déformable forme, avec son ouverture latérale qui se prolonge en direction de l'intérieur de l'empreinte, un fourreau à l'intérieur duquel au moins la deuxième portion de la première branche est insérable de manière réglable en position par déplacement à coulissement et en ce que l'extrémité du berceau la plus proche de la première branche est coudée en direction de l'intérieur du berceau pour former une butée de retenue du pouce.

La réalisation de la première branche sous forme d'une branche coudée, et le montage à coulissement de l'empreinte sur ladite première branche permettent, par coopération de l'empreinte et de la première branche, de faire varier la position relative de la zone d'appui de doigt ménagée par l'empreinte pour permettre l'accueil de doigts plus larges ou plus longs ou l'accueil de deux doigts, tels que le majeur et l'index, au lieu d'un seul doigt, pour s'adapter à certaines techniques de coupe.

Parallèlement, la présence d'une butée de retenue du pouce au niveau de la deuxième branche permet une meilleure transmission de l'effort entre main et paire de ciseaux, les risques de glissement du pouce hors du berceau étant réduits.

De préférence, la première portion de la première branche présente une longueur au moins égale à 1,5 cm.

Dans un mode de réalisation, la butée de retenue est réalisée sous forme d'une pièce rapportée sur ledit berceau.

En variante, le berceau et la butée de retenue sont réalisés d'une seule pièce.

De préférence, ledit berceau, disposé dans un plan parallèle au plan de déplacement des lames, délimite une portion de cercle de centre O et la droite passant par le centre du cercle et le point d'intersection des axes pivot et longitudinal des lames forme avec l'axe longitudinal de la paire de ciseaux un angle au moins égal à 20°.

De préférence, la distance entre le centre de la portion de cercle délimitée par le berceau et le point d'intersection des axes pivot et longitudinal des lames est au moins égale à 3,5 cm.

De préférence, la deuxième portion de la première branche est courbe avec la concavité de la courbe tournée en direction du plan de déplacement des lames.

De préférence, l'empreinte et la première branche comprennent chacune un marquage formant un repère d'introduction de la première branche à l'intérieur de l'empreinte. Ce marquage facilite le déplacement à coulissement de la première branche à l'intérieur de l'empreinte.

De préférence, l'empreinte est un caoutchouc ou un élastomère choisi de préférence dans le groupe formé par un silicone, un nitrile, un éthylène-propylène-diène monomère (epdm) ou un polyuréthane avec une plage de dureté comprise entre 60 à 80 shores A.

L'invention sera bien comprise à la lecture de la description suivante d'exemples de réalisation, en référence aux dessins annexés dans lesquels :
- La figure 1 représente une vue en perspective en élévation d'une paire de ciseaux conforme à l'invention.
- La figure 2 représente une vue partielle d'une paire de ciseaux avec l'empreinte et la pièce rapportée équipée de la butée de retenue représentées à l'état non monté.
- La figure 3 représente, sous forme de deux vues partielles de dessus de la deuxième branche, deux modes de réalisation de la butée de retenue.
- La figure 4 représente, sous forme de trois vues partielles de la première branche, des exemples de positions aptes à être prises par la première branche à l'intérieur du fourreau que forme l'empreinte.
- La figure 5 représente une vue partielle de côté d'une paire de ciseaux, l'empreinte ayant été omise.
- La figure 6 représente une vue partielle prise depuis l'arrière d'une paire de ciseaux, l'empreinte ayant été omise.
- Les figures 7 et 8 représentent, sous forme de vues partielles schématiques, les étapes de saisie de la paire de ciseaux à l'aide d'une main.

Comme mentionné ci-dessus, l'invention a pour objet une paire 1 de ciseaux, plus particulièrement destinée à la coupe de cheveux. Cette paire 1 de ciseaux comprend deux ciseaux 2. Chaque ciseau 2 comprend une lame 3 de coupe prolongée d'une branche. L'une des branches, appelée première branche, est représentée en 4 aux figures, tandis que l'autre branche appelée deuxième branche est représentée en 5 aux figures.

Lesdits ciseaux 2 sont montés par l'intermédiaire d'une liaison pivot mobile à pivotement autour d'un axe x pour le passage desdites lames de ciseaux d'une position rapprochée à recouvrement partiel en position fermée de la paire de ciseaux à une position écartée l'une de l'autre en position ouverte de la paire de ciseaux,

Ces lames 3 s'étendent en position fermée de la paire de ciseaux, le long d'un axe appelé axe y longitudinal de la paire de ciseaux et se déplacent dans un plan appelé plan P2 de déplacement des lames, pour le passage de la position fermée à la position ouverte et inversement.

Dans la position fermée de la paire de ciseaux, la branche 4 est disposée au moins partiellement dans un plan P formant, avec le plan P1 passant par l'axe y longitudinal de la paire 1 de ciseaux et l'axe x pivot un angle A compris entre 35° et 60°, de préférence voisin de 45°. Cette première branche 4 est en outre, sur au moins une partie de sa longueur, depuis sa zone de raccordement à la lame 3 en direction de son extrémité libre, écartée du plan P2 de déplacement des lames d'un angle B au moins égal à 35°, de préférence compris entre 35° et 70°.

Cette première branche 4 est une branche coudée avec le coude divisant la première branche en deux portions, à savoir une première portion 41 qui s'étend entre la zone de raccordement de la première branche 4 à la lame 3 et une deuxième portion 42 qui s'étend entre le coude et l'extrémité libre de !a première branche.

La première portion 41 de la première branche 4, de longueur au moins égale à 1,5 cm forme avec la deuxième portion de la première branche un angle C compris entre 80 et 120°, de préférence voisin de 100°.

La deuxième portion 42 de la première branche 4 est quant à elle courbe, avec la concavité de la courbe tournée en direction du plan P2 de déplacement des lames 3.

Cette première branche 4 est, en configuration d'utilisation de la paire de ciseaux, recouverte au moins partiellement d'une empreinte 6. Cette empreinte 6 est réalisée en un caoutchouc ou en un élastomère choisi de préférence dans le groupe formé par un silicone, un nitrile, un éthylène-propylène-diène monomère (epdm) ou un polyuréthane avec une plage de dureté comprise entre 60 à 80 shores A. Cette empreinte 6 se présente sous forme d'un corps allongé, apte à s'insérer transversalement entre deux doigts, en l'occurrence ici l'annulaire et le majeur d'une main, jusqu'à une position d'appui dans le creux de liaison entre lesdits doigts, comme illustré à la figure 7.

À cet effet, ladite empreinte 6 comporte deux faces longitudinales opposées, formant chacune une face 61 d'appui de la phalange proximale d'un doigt de la paire de doigts entre lesquels l'empreinte 6 est apte à s'insérer. La paire de doigts est formée, soit de l'annulaire et du majeur, soit du majeur et de l'index.

Cette empreinte 6 comporte encore une ouverture 8 latérale ménagée sur l'une de faces d'appui à proximité d'une extrémité dudit corps.

En l'occurrence, dans l'exemple représenté, l'une des faces 61 d'appui tend à s'écarter de l'autre face 61 d'appui au voisinage d'une extrémité dudit corps pour former en surface de ladite face 61 d'appui une cheminée dont le sommet ouvert délimite, au niveau de ladite ouverture, l'ouverture 8 latérale de l'empreinte 6. La première branche de la paire de ciseaux est apte à s'insérer à l'intérieur de ladite cheminée.

Cette ouverture 8 latérale se prolonge par le conduit de cheminée qui se poursuit ensuite à l'intérieur de l'empreinte en direction de l'extrémité du corps opposée à celle jouxtant ladite ouverture, pour conférer à ladite empreinte la forme d'un fourreau. Ce passage ainsi ménagé dans l'empreinte est représenté à la figure 4. Ce passage est, à l'intérieur de l'empreinte, un passage de forme courbe, complémentaire de la forme de la deuxième portion 42 de la première branche 4. Les faces 61 d'appui longitudinales se rejoignent pour former des arêtes longitudinales. L'arête longitudinale destinée à s'insérer dans le creux de liaison entre deux doigts présente, sur une partie de sa longueur, une forme concave pour faciliter cette insertion. Le conduit de cheminée forme un pivot autour duquel l'un des doigts, en l'occurrence ici le majeur, s'enroule, lorsque la paire de doigts entre lesquels l'empreinte s'insère est formée par le majeur et l'annulaire, avant de prendre appui au niveau de sa phalange distale sur une extrémité du corps allongé constitutif de l'empreinte et appelé zone 9 d'appui.

Comme illustré à la figure 4, la première branche peut être insérée à l'intérieur du passage de l'empreinte et déplacée à coulissement à l'intérieur de ce dernier, pour occuper une position en fonction de la longueur et de la largeur du doigt destiné à prendre appui sur la zone 9 d'appui, en l'occurrence, ici, le majeur de la main de l'opérateur.

Ce déplacement à coulissement permet en outre, si nécessaire, de positionner côte à côte le majeur et l'annulaire.

La deuxième branche 5 de la paire 1 de ciseaux est quant à elle terminée par un demi-anneau formant un berceau 10 de réception du pouce, comme illustré à la figure 8. L'extrémité du berceau 10 la plus proche de la première branche est coudée en direction de l'intérieur du berceau, pour former une butée de retenue du pouce. Cette butée 11 de retenue peut être réalisée sous forme d'une pièce 7 rapportée sur ledit berceau 10, comme représenté à la figure 3 au niveau du schéma supérieur, ou réalisée d'une seule pièce avec le berceau 10, comme illustré au schéma inférieur de la figure 3.

Indépendamment de son mode de réalisation, cette butée 11 de retenue a pour fonction d'éviter un glissement du pouce hors du demi-anneau, et donc de faciliter la transmission d'effort de la main à la paire de ciseaux.

Dans le cas d'une butée réalisée sous forme d'une pièce 7 rapportée, cette pièce peut être réalisée en élastomère ou en caoutchouc. Cette pièce 7 rapportée affecte ici la forme d'un C avec une extrémité libre du C coudée en direction de l'intérieur du C, le dos du C étant muni d'une rainure pour permettre le positionnement de ladite pièce par emboîtement sur le berceau 10 de la deuxième branche 5.

Ledit berceau 10, disposé dans un plan parallèle au plan P2 de déplacement des lames 3, délimite une portion de cercle de centre O et la droite passant par le centre O du cercle et le point d'intersection des axes pivot x et longitudinal y des lames 3 forme avec l'axe longitudinal y de la paire 1 de ciseaux un angle D au moins égal à 20°.

Pour parfaire l'ensemble, l'empreinte 6 et la première branche 4 comprennent chacune un marquage 12, 13 formant un repère d'introduction de la première branche 4 à l'intérieur de l'empreinte 6. Ce marquage peut être réalisé par un simple poinçon au niveau de l'empreinte et de la première branche.

Pour la prise d'une telle paire de ciseaux, on peut procéder comme suit : la main reposant par sa tranche sur une surface plane, on insère l'empreinte 6 portée par la première branche de la paire de ciseaux entre le majeur 21 et l'annulaire 20, avec les faces d'appui de l'empreinte en regard des phalanges proximales desdits doigts. On positionne ensuite le pouce 22 dans le berceau de la deuxième branche. La prise de la paire de ciseaux est alors achevée.

## Revendications

1. Paire (1) de ciseaux, notamment pour la coupe de cheveux, comprenant deux ciseaux (2) montés mobiles à pivotement autour d'un axe (x), chacun desdits ciseaux (2) comprenant une lame (3) prolongée d'une branche (4, 5), lesdites lames (3) s'étendant en position fermée de la paire (1) de ciseaux le long d'un axe, appelé axe (y) longitudinal, de la paire de ciseaux, l'une (4) des branches (4, 5), dite première branche (4), étant disposée au moins partiellement dans un plan (P) formant avec le plan (P1) passant par l'axe (Y) longitudinal de la paire (1) de ciseaux et l'axe (x) pivot un angle (A) compris entre 35° et 60° et étant, sur au moins une partie de sa longueur, depuis sa zone de raccordement à la lame (3) en direction de son extrémité libre, écartée du plan (P2) de déplacement des lames d'un angle (B) au moins égal à 35°, cette première branche (4) étant apte à être recouverte au moins partiellement d'une empreinte (6) se présentant sous forme d'un corps allongé apte à s'insérer transversalement entre deux doigts (20, 21), généralement l'annulaire (20) et le majeur (21), d'une main jusqu'à une position d'appui dans le creux de liaison entre lesdits doigts, cette empreinte (6) étant munie d'une ouverture (8) latérale et, au niveau de l'extrémité du corps voisine de ladite ouverture (8), d'une zone (9) d'appui d'une phalange distale d'au moins l'un des doigts entre lesquels ladite empreinte (6) est apte à s'insérer, l'autre branche (5), dite deuxième branche (5), étant terminée par un demi anneau formant un berceau (10) de réception du pouce (22),
**caractérisée en ce que** la première branche (4), de section transversale rectangulaire ou carrée, est une branche coudée avec la portion dite deuxième portion (42) de la première branche (4) disposée entre l'extrémité libre et le coude de ladite branche (4) formant un angle (C) compris entre 80° et 120°, avec la portion (41) dite première portion (41) de la première branche (4) disposée entre le coude et la zone de raccordement de la première branche (4) à la lame (3),**en ce que** l'empreinte (6) élastiquement déformable forme, avec son ouverture (8) latérale qui se prolonge en direction de l'intérieur de l'empreinte (6), un fourreau à l'intérieur duquel au moins la deuxième portion (42) de la première branche (4) est insérable de manière réglable en position par déplacement à coulissement et **en ce que** l'extrémité du berceau (10) la plus proche de la première branche (4) est coudée en direction de l'intérieur du berceau pour former une butée (11) de retenue du pouce.

2. Paire (1) de ciseaux selon la revendication 1,
**caractérisée en ce que** la première portion (41) de la première branche (4) présente une longueur au moins égale à 1,5 cm.

3. Paire (1) de ciseaux selon l'une des revendications précédentes,
**caractérisée en ce que** la butée (11) de retenue est réalisée sous forme d'une pièce 7 rapportée sur ledit berceau (10).

4. Paire (1) de ciseaux selon l'une des revendications 1 ou 2,
**caractérisée** en ce en ce que le berceau (10) et la butée (11) de retenue sont réalisés d'une seule pièce.

5. Paire (1) de ciseaux selon l'une des revendications précédentes,
**caractérisée en ce que** ledit berceau (10), disposé dans un plan parallèle au plan (P2) de déplacement des lames (3), délimite une portion de cercle de centre (O) et **en ce que** la droite passant par le centre (O) du cercle et le point d'intersection des axes pivot (x) et longitudinal (y) des lames (3) forme avec l'axe longitudinal (y) de la paire (1) de ciseaux un angle (D) au moins égal à 20°.

6. Paire (1) de ciseaux selon la revendication 5,
**caractérisée en ce que** la distance entre le centre (O) de la portion de cercle délimitée par le berceau (10) et le point d'intersection des axes pivot (x) et longitudinal (y) des lames est au moins égale à 3,5 cm.

7. Paire (1) de ciseaux selon l'une des revendications précédentes,
**caractérisée en ce que** la deuxième portion (42) de la première branche (4) est courbe avec la concavité de la courbe tournée en direction du plan (P2) de déplacement des lames (3).

8. Paire (1) de ciseaux selon l'une des revendications précédentes,
**caractérisée en ce que** l'empreinte (6) et la première branche (4) comprennent chacune un marquage (12, 13) formant un repère d'introduction de la première branche (4) à l'intérieur de l'empreinte (6).

9. Paire (1) de ciseaux selon l'une des revendications précédentes,
**caractérisée en ce que** l'empreinte (6) est un caoutchouc ou un élastomère choisi de préférence dans le groupe formé par un silicone, un nitrile, un ethylène-propylène- diène monomère (epdm) ou un polyuréthane avec une plage de dureté comprise entre 60 à 80 shores A.

## Patentansprüche

1. Schere (1), insbesondere zum Schneiden von Haaren, umfassend zwei Scherenhebel (2), die um eine Achse (x) schwenkbar beweglich angebracht sind, wobei jeder der Scherenhebel (2) eine Klinge (3), verlängert durch einen Schenkel (4, 5), umfasst, wobei sich die Klingen (3) in geschlossener Position der Schere (1) entlang einer Achse, bezeichnet als Längsachse (y), der Schere erstrecken, wobei einer (4) der Schenkel (4, 5), bezeichnet als erster Schenkel (4), mindestens teilweise in einer Ebene (P) angeordnet ist, die mit der Ebene (P1), die durch die Längsachse (Y) der Schere (1) und die Schwenkachse (x) verläuft, einen Winkel (A) zwischen 35° und 60°bildet und über mindestens einen Teil seiner Länge ab seiner Verbindungszone mit der Klinge (3) in Richtung seines freien Endes von der Verlagerungsebene (P2) der Klingen in einem Winkel (B) von mindestens gleich 35° beabstandet ist, wobei dieser erste Schenkel (4) imstande ist, mindestens teilweise von einem Abdruck (6) bedeckt zu sein, der in Form eines länglichen Körpers vorliegt, der imstande ist, sich transversal zwischen zwei Fingern (20, 21), generell dem Ringfinger (20) und dem Mittelfinger (21) einer Hand, bis zu einer Abstützposition in der Verbindungsvertiefung zwischen den Fingern einzufügen, wobei dieser Abdruck (6) mit einer Seitenöffnung (8) und im Bereich des Endes des Körpers neben der Öffnung (8) mit einer Abstützzone (9) eines distalen Fingerglieds mindestens einer der Finger, zwischen denen der Abdruck (6) imstande ist, sich einzufügen, versehen ist, wobei der andere Schenkel (5), bezeichnet als zweiter Schenkel (5), als Halbring endet, der eine Aufnahmeschale (10) des Daumens (22) bildet,
**dadurch gekennzeichnet, dass** der erste Schenkel (4) mit rechteckigem oder quadratischem Querschnitt ein gekrümmter Schenkel mit dem Abschnitt, bezeichnet als zweiter Abschnitt (42) des ersten Schenkels (4), angeordnet zwischen dem freien Ende und der Krümmung des Schenkels (4), einen Winkel (C) zwischen 80° und 120° bildend mit dem Abschnitt (41), bezeichnet als erster Abschnitt (41) des ersten Schenkels (4), angeordnet zwischen der Krümmung und der Verbindungszone des ersten Schenkels (4) mit der Klinge (3), ist, dass der elastisch verformbare Abdruck (6) mit seiner seitlichen Öffnung (8), die sich in Richtung des Inneren des Abdrucks (6) verlängert, eine Hülle bildet, in deren Inneren mindestens der zweite Abschnitt (42) des ersten Schenkels (4) durch gleitende Verlagerung positionsverstellbar einsetzbar ist und dass das Ende der Schale (10), welches dem ersten Schenkel (4) am nächsten ist, in Richtung des Inneren der Schale gekrümmt ist, um einen Halteanschlag (11) des Daumens zu bilden.

2. Schere (1) nach Anspruch 1,
**dadurch gekennzeichnet, dass** der erste Abschnitt (41) des ersten Schenkels (4) eine Länge von mindestens gleich 1,5 cm aufweist.

3. Schere (1) nach einem der vorangehenden Ansprüche,
**dadurch gekennzeichnet, dass** der Halteanschlag (11) in Form eines an der Schale (10) angesetzten Teils (7) ausgeführt ist.

4. Schere (1) nach einem der Ansprüche 1 oder 2,
**dadurch gekennzeichnet, dass** die Schale (10) und der Halteanschlag (11) aus einem einzigen Teil hergestellt sind.

5. Schere (1) nach einem der vorangehenden Ansprüche,
**dadurch gekennzeichnet, dass** die Schale (10), die in einer Ebene parallel zur Verlagerungsebene (P2) der Klingen (3) angeordnet ist, einen Kreisabschnitt mit dem Zentrum (O) begrenzt und dass die Gerade, die durch das Zentrum (O) des Kreises und den Schnittpunkt der Schwenkachse (x) und der Längsachse (y) der Klingen (3) verläuft, mit der Längsachse (y) der Schere (1) einen Winkel (D) von mindestens gleich 20° bildet.

6. Schere (1) nach Anspruch 5,
**dadurch gekennzeichnet, dass** der Abstand zwischen dem Zentrum (O) des von der Schale (10) begrenzten Kreisabschnitts und dem Schnittpunkt der Schwenkachse (x) und der Längsachse (y) der Klingen mindestens gleich 3,5 cm beträgt.

7. Schere (1) nach einem der vorangehenden Ansprüche,
**dadurch gekennzeichnet, dass** der zweite Abschnitt (42) des ersten Schenkels (4) gekrümmt, mit der Konkavität der Krümmung in Richtung der Verlagerungsebene (P2) der Klingen (3) zeigend, ist.

8. Schere (1) nach einem der vorangehenden Ansprüche,
**dadurch gekennzeichnet, dass** der Abdruck (6) und der erste Schenkel (4) jeweils eine Markierung (12, 13) umfassen, die einen Bezugspunkt für das Einsetzen des ersten Schenkels (4) in das Innere des Abdrucks (6) bilden.

9. Schere (1) nach einem der vorangehenden Ansprüche,
**dadurch gekennzeichnet, dass** der Abdruck (6) ein Gummi oder ein Elastomer ist, gewählt vorzugsweise aus der Gruppe, gebildet von einem Silikon, einem Nitril, einem Ethylen-Propylen-dien-Monomer (EPDM) oder einem Polyurethan mit einem Härtebereich zwischen 60 und 80 Shore A.

## Claims

1. A pair of scissors (1), in particular for cutting hair, comprising two scissor portions (2) mounted pivotably around an axis (x), each of said scissor portions (2) comprising a blade (3) extended by a branch (4, 5), said blades (3) extending in the closed position of the pair (1) of scissors along an axis, called longitudinal axis (y), of the pair of scissors, one (4) of the branches (4, 5), called first branch (4), being positioned at least partially in a plane (P) forming, with the plane (P1) passing through the longitudinal axis (Y) of the pair (1) of scissors and the pivot axis (x), an angle (A) of between 35° and 60° and being, over at least a portion of its length, from its connecting zone to the blade (3) toward its free end, separated from the movement plane (P2) of the blades by an angle (B) at least equal to 35°, this first branch (4) being able to be at least partially covered by an indentation (6) assuming the form of an elongate body able to be inserted transversely between two fingers (20, 21), generally the ring finger (20) and the middle finger (21), of a hand up to a bearing position in the connecting hollow between said fingers, this indentation (6) being provided with a lateral opening (8) and, at the end of the body adjacent to said opening (8), a bearing zone (9) of a distal phalange of at least one of the fingers between which said indentation (6) is able to be inserted, the other branch (5), called second branch (5), ending with a second ring forming a cradle (10) for receiving the thumb (22), **characterized in that** the first branch (4), with a rectangular or square cross-section, is a bent branch with the portion called second portion (42) of the first branch (4) positioned between the first end and the bend of said branch (4) forming an angle (C) of between 80° and 120°, with the portion (41) called first portion (41) of the first branch (4) positioned between the bend and the connecting zone of the first branch (4) to the blade (3), **in that** the resiliently deformable indentation (6) forms, with its lateral opening (8) that extends toward the inside of the indentation (6), a sheath inside which at least the second portion (42) of the first branch (4) can be inserted with a position adjustable by sliding movement and **in that** the end of the cradle (10) closest to the first branch (4) is bent toward the inside of the cradle in order to form a retaining stop (11) of the thumb.

2. The pair (1) of scissors according to claim 1,
**characterized in that** the first portion (41) of the first branch (4) has a length at least equal to 1.5 cm.

3. The pair (1) of scissors according to one of the preceding claims,
**characterized in that** the retaining stop (11) is made in the form of a part (7) attached on said cradle (10).

4. The pair (1) of scissors according to one of claims 1 or 2,
**characterized in that** the cradle (10) and the retaining stop (11) are made in a single piece.

5. The pair (1) of scissors according to one of the preceding claims,
**characterized in that** said cradle (10), positioned in a plane parallel to the movement plane (P2) of the blades (3), delimits a circle portion with center (O) and **in that** the line passing through the center (O) of the circle and the point of intersection of the pivot (x) and longitudinal (y) axes of the blades (3) forms, with the longitudinal axis (y) of the pair (1) of scissors, an angle (D) at least equal to 20°.

6. The pair (1) of scissors according to claim 5,
**characterized in that** the distance between the center (O) of the circle portion delimited by the cradle (10) and the point of intersection of the pivot (x) and longitudinal (y) axes of the blades is at least equal to 3.5 cm.

7. The pair (1) of scissors according to one of the preceding claims,
**characterized in that** the second portion (42) of the first branch (4) is curved with the concavity of the curve turned toward the movement plane (P2) of the blades (3).

8. The pair (1) of scissors according to one of the preceding claims,
**characterized in that** the indentation (6) and the first branch (4) each comprise a marking (12, 13) forming an insertion reference for the first branch (4) inside the indentation (6).

9. The pair (1) of scissors according to one of the preceding claims,
**characterized in that** the indentation (6) is a rubber or an elastomer preferably chosen from the group formed by a silicone, a nitrile, an ethylene-propylene-diene monomer (EPDM) or a polyurethane with a hardness range of between 60 to 80 shores A.
